# EUROPÄISCHE PATENTSCHRIFT

(11) **EP 1 685 909 B1**
(45) Veröffentlichungstag und Bekanntmachung des Hinweises auf die Patenterteilung: **26.08.2009**
(21) Anmeldenummer: 06001509.6
(22) Anmeldetag: 25.01.2006
(51) Int. Cl.: B05B 3/10, B05B 7/08, B05B 15/02

(54) **Spülmittelsparender Rotationszerstäuber**
Rotary atomizer for saving rinsing agent
Pulvérisateur rotatif pour économiser l'agent de rinçage

(30) Priorität: 28.01.2005 DE 102005004081
(43) Veröffentlichungstag der Anmeldung: 02.08.2006
(73) Patentinhaber: INDUSTRA Industrieanlagen - Maschinen und Teile GmbH, 63150 Heusenstamm (DE)
(72) Erfinder: Butter, Rainer, 72336 Balingen (DE); Gruber, Thomas, Dr., 89231 Neu-Ulm (DE); Negele, Oswin, Dr., 71404 Korb (DE); Planert, Albert, 63150 Heusenstamm (DE)
(74) Vertreter: KEIL & SCHAAFHAUSEN Patentanwälte

(56) Entgegenhaltungen:
- EP-A- 0 463 742
- EP-A- 0 878 238
- US-A- 5 106 025
- US-A- 5 914 153
- PATENT ABSTRACTS OF JAPAN Bd. 018, Nr. 588 (C-1271), 10. November 1994 (1994-11-10) & JP 06 218301 A (EE B B RANSBURG KK), 9. August 1994 (1994-08-09)

## Beschreibung

Die Erfindung betrifft einen Rotationszerstäuber mit den Merkmalen des Oberbegriffs von Patentanspruch 1. Ein derartiger Rotationszerstäuber kann beispielsweise zum automatischen Lackieren von Automobilkarosserien in der Serienproduktion von Automobilen gewerblich eingesetzt werden.

Derartige Rotationszerstäuber weisen üblicherweise einen rotierbaren Glockenkörper auf, der ein Nabenteil zum Verbinden mit einem Antriebsmotor und ein Mantelteil zum Absprühen des Beschichtungsmaterials aufweist. Der Antriebsmotor ist beispielsweise ein Pressluftmotor, mit dessen Hilfe der Glockenkörper mit sehr hoher Geschwindigkeit (einige 10000 Umdrehungen pro Minute) rotiert werden kann. Die dabei entstehenden Zentrifugalkräfte wirken auf das zu zerstäubende, flüssige Beschichtungsmaterial ein, das in den Glockenkörper eingebracht wird, und beschleunigen es im Mantelteil in Richtung auf eine Absprühkante, wo es in Form eines Nebels aus kleinen Tröpfchen (kurz: Spray) den Glockenkörper verlässt, von einem Gasstrom mitgenommen und in Form eines Zerstäuberstrahls in Richtung auf ein zu beschichtendes Substrat beschleunigt wird.

Bei derartigen Rotationszerstäubern kann das Problem auftreten, dass sich Teile des Beschichtungsmaterials unerwünscht auf der Außenfläche des Mantelteils des Glockenkörpers absetzen, beispielsweise infolge von Spritzern oder Rückspritzern. Diese Absetzungen oder Rückstände können sich bei nachfolgenden Beschichtungsvorgängen von dem Mantelteil ablösen und die Qualität der Beschichtung beeinträchtigen. Dieses Problem ist besonders dann augenscheinlich, wenn es sich bei dem Beschichtungsmaterial um einen Lack einer bestimmten Farbe handelt und bei einem nachfolgenden Beschichtungsvorgang ein Lack einer anderen Farbe eingesetzt wird. Lösen sich bei einem nachfolgenden Beschichtungsvorgang Rückstände eines vorausgegangenen Beschichtungsvorgangs, so kann der nachfolgend aufgetragene Lack Partikel des ersten Lacks mit einer anderen Farbe enthalten. Ein derart beschichtetes Substrat kann unbrauchbar sein.

Dieses Problem ist im Stand der Technik bereits bekannt. Aus dem europäischen Patent EP 0 715 896 B1 geht beispielsweise ein Rotationszerstäuber mit einem Glockenkörper hervor, bei dem ein Spülmittel durch spezielle Bohrungen und Kanäle innerhalb des Glockenkörpers auf dessen seitliche Außenfläche geleitet werden kann, sodass diese zwischen zwei Beschichtungsvorgängen gereinigt werden kann. Das Spülmittel wird dabei durch die Zentrifugalkräfte infolge der Rotation des Glockenkörpers durch die Bohrungen bzw. Kanäle hindurch bewegt. Es gelangt dabei in einen U-förmigen Ringraum, der auf der Außenfläche des Glockenkörpers im Bereich des Übergangs zwischen Nabenteil und Mantelteil liegt und das Nabenteil ringförmig umgibt. Die Öffnung des U des U-förmigen Ringraums ist dabei dem Innenraum des Glockenkörpers abgewandt. Durch die Zentrifugalkräfte fließt das Spülmittel über die den Ringraum begrenzende, radial äußere Kante hinweg auf die Außenfläche des Mantelteils des Glockenkörpers und verteilt sich darüber. Der Rotationszerstäuber weist außerdem Luftdüsenkränze auf, deren Düsenstrahl außerhalb des U-förmigen Ringraums auf das Mantelteil des Glockenkörpers trifft. Der Rotationszerstäuber weist eine relativ aufwändige Konstruktion auf. Ferner besteht die Gefahr, dass sich in dem U-förmigen Ringraum Beschichtungsmaterial absetzt, sodass für ein befriedigendes Reinigungsergebnis verhältnismäßig viel Spülmittel eingesetzt werden muss, was die Betriebskosten nachteilig beeinflusst.

Unter dem Begriff "Reinigungsergebnis" wird die Vollständigkeit der Entfernung von Beschichtungsmaterial-Rückständen auf der Außenfläche des Mantelteils des Glockenkörpers verstanden. Je weniger störende Beschichtungsmaterial-Rückstände auf der Mantelflächenaußenseite nach einem Reinigungsvorgang zurückbleiben, desto besser ist das Reinigungsergebnis.

Aus dem US-Patent 6,341,734 B1 geht ein weiterer Rotationszerstäuber mit einem Glockenkörper hervor. Die Außenfläche des Mantelteils des Glockenkörpers weist keinerlei Vertiefung, wie z.B. den oben erwähnten U-förmigen Ringraum, auf, in der sich Beschichtungsmaterial absetzen könnte. Bei dem Glockenkörper sind Bohrungen bzw. Kanäle für eine Spülmittel vorgesehen, die im Bereich des Übergangs zwischen Nabenteil und Mantelteil direkt auf die Außenfläche des Mantelteils münden. Im Bereich der Mündungen weist die Mantelfläche einen abgeflachten Schulterbereich auf. Ferner sind Lenkgasdüsen vorgesehen, deren Düsenstrahlen außerhalb des Schulterbereichs, zu den Mündungen radial beabstandet auf das Mantelteil treffen. Der Rotationszerstäuber weist eine einfachere Konstruktion auf, die Verteilung des Spülmittels auf der Außenfläche der Mantelfläche des Glockenkörpers ist jedoch unbefriedigend, sodass verhältnismäßig viel Spülmittel eingesetzt werden muss, um ein gutes Reinigungsergebnis zu erzielen.

Aus der EP 0 463 742 A2 ist ein Rotationszerstäuber mit einem rotationssymmetrischen Glockenkörper bekannt, bei dem aus mehreren Lenkgasdüsen Luft im Wesentlichen parallel an einer Mantelfläche des Glockenkörpers vorbeigeleitet wird. Weiterhin sind zusätzliche Düsen vorgesehen, welche in etwa radial gegen einen im wesentlichen zylindrisch ausgestalteten Nabenbereich gerichtet sind. Ein Spülkanal ist auf einem divergierenden Bereich des Glockenkörpers gerichtet.

Aus der US 5,914,153 geht ein Rotationszerstäuber mit einem Glockenkörper hervor, welcher ohne einen Lenkgasstrahl auskommt. Zur Reinigung der Glocke ist vorgesehen, aus gegen eine Mantelfläche der Glocke gerichteten Sprühdüsen eine Sprühflüssigkeit zu sprühen.

Weiterhin ist aus der JP 06218301 A ein Rotationszerstäuber bekannt, bei dem mehrere Gasstrahlen auf eine Mantelfläche der Glocke gerichtet sind.

Vor diesem Hintergrund war es Aufgabe der vorliegenden Erfindung, einen Rotationszerstäuber zu schaffen, der eine einfache Konstruktion aufweist und bei dem für die Reinigung der Außenfläche des Mantelteils seines Glockenkörpers nur wenig Spülmittel eingesetzt werden muss, um ein gutes Reinigungsergebnis zu erzielen.

Die o. g. Aufgabe wird durch den im Hauptanspruch definierten Gegenstand gelöst. Bevorzugte Ausführungsformen sind in den Unteransprüchen definiert.

Gegenstand der vorliegenden Erfindung ist dementsprechend ein Rotationszerstäuber mit einem rotationssymmetrischen Glockenkörper, der ein Nabenteil zum Verbinden mit einem Antriebsmotor aufweist, sowie ein Mantelteil zum Absprühen eines Beschichtungsmaterials in Form eines Sprays, wobei die Absprührichtung parallel zur Rotationsachse ist, ferner mit einem Lenkgasring, der um das Nabenteil symmetrisch zur Rotationsachse angeordnet ist, und der mehrere in Absprührichtung ausgerichtete Lenkgasdüsen, die zumindest einen Düsenkranz bilden, zum Formen des Sprays aufweist, wobei das Mantelteil eine divergierende Außenfläche aufweist, die sich vom Übergang zwischen Nabenteil und Mantelteil bis zu einer Absprühkante des Mantelteils erstreckt, ferner mit wenigstens einem Außenspülkanal zum Leiten eines Spülmittels auf die divergierende Außenfläche. Erfindungsgemäß weist die divergierende Außenfläche am Übergang zwischen Nabenteil und Mantelteil einen Schulterbereich auf, der sich ringförmig um das Nabenteil erstreckt, und in dem Tangenten zur Außenfläche mit der Absprührichtung einen Winkel von höchstens 90° einschließen. Dabei sind die Lenkgasdüsen so angeordnet, dass ihr Düsenstrahl innerhalb des Schulterbereichs auf das Mantelteil trifft.

Dabei mündet der wenigstens eine Außenspülkanal in den zumindest einen Düsenkranz. Dadurch kann das Spülmittel bei einem Reinigungsvorgang durch den Lenkgasstrom auf der Außenfläche des Mantelteils verteilt werden. Im Rahmen der vorliegenden Erfindung hat sich nämlich gezeigt, dass so eine ausgesprochen gleichmäßige Verteilung von Spülmittel erreicht werden kann, sodass nur wenig Spülmittel eingesetzt werden muss, um ein gutes Reinigungsergebnis zu erzielen. Ferner eröffnet sich die Möglichkeit, einen Spülvorgang mit gutem Reinigungsergebnis und geringem Spülmittelverbrauch auch im Stillstand durchzuführen, d.h. ohne dass der Glockenkörper dabei rotiert wird, insbesondere wenn mehr als eine Lenkgasdüse vorgesehen ist. Außerdem eröffnet sich die Möglichkeit, die Lenkgasdüsen mit Spülmittel zu reinigen, da das Beschichtungsmaterial unter ungünstigen Umständen bis zu den Lenkluftdüsen zurückspritzen und sich dort störend ablagern kann.

Die Absprührichtung gibt dabei nicht die Flugbahn einzelner Tröpfchen des Sprays wieder, sondern die Richtung des gesamten Zerstäuberstrahls bzw, Sprühkegels.

Als Beschichtungsmaterial kommt vorzugsweise ein Lack in Frage.

Als Lenkgas wird vorzugsweise Luft eingesetzt, da Luft das billigste und am einfachsten verfügbare und handhabbare Gas darstellt. Es ist jedoch auch denkbar, dass andere Gase als Lenkgas eingesetzt werden, beispielsweise ein Inert- oder Schutzgas, wenn luftempfindliche Beschichtungsmaterialien zerstäubt werden.

Der Begriff "Spülmittel" umfasst im Rahmen der vorliegenden Erfindung auch Lösungsmittel, Reinigungsmittel und sonstige flüssige Mittel, die geeignet sind um damit Beschichtungsmaterial-Rückstände zu entfernen.

Der Düsenstrahl der Lenkgasdüsen trifft gemäß der Erfindung innerhalb des Schulterbereichs auf das Mantelteil. Da ein Düsenstrahl im Allgemeinen keine hundertprozentig definierte Ausdehnung hat, können unwesentliche Teile des Düsenstrahls, die in dessen Randbereich angeordnet sind, unbeabsichtigt auch außerhalb des Schulterbereichs auf das Mantelteil treffen. Entscheidend ist, dass das Zentrum und die wesentlichen Teile des Düsenstrahls innerhalb des Schulterbereichs auf das Mantelteil treffen.

Der erfindungsgemäße Rotationszerstäuber mit Glockenkörper weist eine einfache Konstruktion auf. Durch den im Schulterbereich auf das Mantelteil treffenden Düsenstrahl der Lenkgasdüsen wird ein besonders eng und gut an der Außenfläche des Mantelteils anliegender Lenkgasstrom erzeugt, der im Zusammenspiel mit der Rotation einen besonders gut in Absprührichtung ausgerichteten und gebündelten Zerstäuberstrahl erzeugt. Als Folge davon entstehen nur sehr wenig oder sogar gar keine Beschichtungsmaterial-Spritzer oder Rückspritzer, die sich auf der Außenfläche des Mantelteils störend absetzen und durch Reinigung und Aufwendung von Spülmittel entfernt werden müssen. Ferner wird durch den verbesserten Lenkgasstrom das eingesetzte Spülmittel auf der zu reinigenden Außenfläche gleichmäßiger verteilt. Beides bewirkt, dass Spülmittel für die Reinigung der Außenflächen des Mantelteils des Glockenkörpers eingespart werden kann, ohne dass sich das Reinigungsergebnis verschlechtert. Durch den gut ausgerichteten und gebündelten Zerstäuberstrahl entsteht außerdem nur wenig Overspray, sodass Beschichtungsmaterial eingespart werden kann und sich das Lackierergebnis verbessert. Durch die einfache Konstruktion sind die Produktionskosten für den erfindungsgemäßen Rotationszerstäuber verhältnismäßig gering.

Bei einer Ausgestaltung des erfindungsgemäßen Rotationszerstäubers weist der Lenkgasring zumindest einen Düsenkranz auf, wobei zumindest die Düsen des Düsenkranzes mit dem geringsten radialen Abstand zur Nabe so angeordnet sind, dass ihr Düsenstrahl innerhalb des Schulterbereichs auf das Mantelteil trifft. Die Lenkgasdüsen sind dabei vorzugsweise äquidistant auf einem Radius um das Nabenteil herum verteilt angeordnet. Dadurch kann bei vertretbarer Komplexität der Vorrichtung ein noch weiter verbesserter Lenkgasstrom erzeugt werden, infolgedessen noch weniger Beschichtungsmaterial-Rückstände entstehen, die spülmittelaufwendig entfernt werden müssen, und infolgedessen außerdem die Verteilung des Spülmittels noch gleichmäßiger und damit spülmittelsparender erfolgt.

Bei einer Weiterbildung weist der Lenkgasring zumindest einen weiteren, äußeren Düsenkranz auf, dessen Düsen einen größeren radialen Abstand zur Nabe haben als die Düsen des inneren Düsenkranzes und wobei deren Düsenstrahl außerhalb des Schulterbereichs auf das Mantelteil trifft. Dadurch kann ein noch besser gebündelter Zerstäuberstrahl erzeugt werden.

Bei einer weiteren Weiterbildung ist der Lenkgasring einstückig mit dem Glockenkörper ausgebildet. Dadurch ist der radiale Abstand zwischen den Lenkgasdüsen und dem Nabenteil festgelegt, sodass keine Dejustage stattfinden kann. Dadurch kann eine Verschlechterung des Lenkgasstroms durch Dejustage verhindert werden, sodass eine gleich bleibende Qualität des Beschichtungsergebnisses, eine gleich bleibend geringe Menge von Beschichtungsmaterial-Rückständen und eine gleich bleibend gute Verteilung des Spülmittels gewährleistet ist.

Bei einer Ausgestaltung des erfindungsgemäßen Rotationszerstäubers schließen Tangenten zur Außenfläche im Schulterbereich mit der Absprührichtung einen Winkel von 70 bis 90° ein. Ein derartig ausgebildeter Schulterbereich unterstützt im Zusammenspiel mit der Rotation und/oder dem Lenkgasstrom die gleichmäßige Verteilung von Spülmittel auf der Außenfläche des Mantelteils des Glockenkörpers und trägt damit zur Verbesserung des Reinigungsergebnisses und zur Einsparung von Spülmittel bei.

Bei einer weiteren Ausgestaltung des erfindungsgemäßen Rotationszerstäubers ist die Außenfläche des Mantelteils glockenförmig ausgebildet. Dies ist eine strömungsdynamisch günstige Form, die die Ausbildung eines eng anliegenden Lenkgasstroms zur optimalen Verteilung von Spülmittel auf dem Mantelteil unterstützt und damit zur Verringerung des Spülmittelbedarfs beiträgt.

Bei einer Weiterbildung ist der Glockenkörper so ausgebildet, dass an den Schulterbereich ein bezüglich der Rotationsachse nach außen gewölbter Bereich angrenzt. Diese geometrische Form hat sich als strömungsdynamisch besonders günstig herausgestellt, um einen eng anliegenden Lenkgasstrom zu bewirken.

Der Glockenkörper kann ferner wenigstens teilweise, vorzugsweise im Bereich der Außenfläche, eine Beschichtung mit einem Antihaftmittel aufweisen. Das Antihaftmittel sorgt dabei für eine geringe Anhaftung von Beschichtungsmaterial-Spritzern oder Rückspritzern, sodass weniger oder sogar überhaupt kein Spülmittel aufgewendet werden muss, um Beschichtungsmaterial-Rückstände zu entfernen. In diesem Fall haften die Beschichtungsmaterial-Spritzer oder Rückspritzer schlecht oder nicht auf dem Glockenkörper, sondern fließen noch während des Beschichtungsvorgangs, z.B. infolge von Rotations-Fliehkräften, im Wesentlichen vollständig ab. Weist der Glockenkörper eine derartige Antihaftbeschichtung auf, so können ggf. weniger Außenspülkanäle vorgesehen werden. Wird überhaupt kein Spülmittel zur Entfernung der Beschichtungsmaterial-Spritzer oder Rückspritzer benötigt, weil diese z.B. vollständig abfließen, so kann ggf. sogar auf Außenspülkanäle vollständig verzichtet werden.

Bei dem Antihaftmittel kann es sich um eine Nanoteilchen enthaltende Zusammensetzung handeln. Der Einsatz von Nanoteilchen hat dabei den Vorteil, dass Oberflächen mit maßgeschneiderten Eigenschaften, insbesondere mit besonders geringer freier Energie, geschaffen werden können, an denen besonders wenig Beschichtungsmaterial-Spritzer oder Rückspritzer haften bleiben, sodass zu deren Entfernung besonders wenig Spülmittel erforderlich ist.

Geeignete Antihaftmittel können beispielsweise bei der Firma NANO-X GmbH käuflich erworben werden, und zwar u.a. als Beschichtungsmittel, die einer damit behandelten Oberfläche sog. "easy-to-clean-" und antihaft-Eigenschaften verleihen, und als Additive für Beschichtungsmittel, Lacke und Farben. Ein geeignetes Antihaftmittel dieser Firma ist beispielsweise x-clean® EC 4008.

Bei einer bevorzugten Ausgestaltung des erfindungsgemäßen Rotationszerstäubers mündet der wenigstens eine Außenspülkanal am Übergang zwischen Nabenteil und Mantelteil auf die Außenfläche. Dies hat sich im Hinblick auf eine möglichst gleichmäßige Verteilung von Spülmittel auf der Außenoberfläche des Mantelteils als besonders vorteilhaft erwiesen.

Dabei ist es weiter bevorzugt, wenn wenigstens zwei Außenspülkanäle vorgesehen sind. Dadurch kann Spülmittel bereits einigermaßen gleichmäßig verteilt auf die Außenfläche des Mantelteils aufgebracht werden, bevor es dort weiter verteilt wird, ohne dass sich der konstruktive Aufwand für den Rotationszerstäuber über die Maßen erhöht.

Bei einer ebenfalls bevorzugten Ausgestaltung des erfindungsgemäßen Rotationszerstäubers sind wenigstens zwei Außenspülkanäle vorgesehen, von denen wenigstens ein erster am Übergang zwischen Nabenteil und Mantelteil auf die Außenfläche mündet und wenigstens ein zweiter in zumindest einen Düsenkranz mündet. Dadurch können die Vorteile der beiden vorstehend offenbarten Ausgestaltungen miteinander kombiniert werden.

Bei einer Weiterbildung sind wenigstens zwei erste Außenspülkanäle vorgesehen. Dadurch kann Spülmittel bereits einigermaßen gleichmäßig verteilt auf die Außenfläche des Mantelteils aufgebracht werden, bevor es dort weiter verteilt wird, ohne dass sich der konstruktive Aufwand für den Rotationszerstäuber über die Maßen erhöht.

Bei einer Variante des erfindungsgemäßen Rotationszerstäubers weist die Absprühkante zumindest ein Leitelement für das Beschichtungsmaterial auf. Dadurch wird die Bildung besonders kleiner Beschichtungsmaterial-Tropfen begünstigt. Es hat sich nämlich gezeigt, dass die Gefahr von Beschichtungsmaterial-Spritzern oder -Rückspritzern umso geringer ist, je kleiner die Beschichtungsmaterial-Tröpfchen sind. Je kleiner die Beschichtungsmaterial-Tröpfchen sind, desto weniger Beschichtungsmaterial-Spritzer oder -Rückspritzer müssen also spülmittelaufwendig entfernt werden.

Das wenigstens eine Leitelement kann dabei als Rillen ausgebildet sein, was technisch besonders einfach zu realisieren ist, beispielsweise durch Einfräsen von Kanälen. Die Rillen können ferner bezüglich der Rotationsachse radial ausgerichtet sein, in oder entgegen der Rotationsrichtung geneigt sein, als Kreuzrillen ausgebildet sein oder dergleichen. Durch die Rillen wird das Beschichtungsmaterial an der Abrisskante nach außen geleitet. Dadurch liegt das Beschichtungsmaterial sauber an der Innenoberfläche des Mantelteils an und verlässt die Abrisskante in genau definierbarer Weise als kanalisierter Tröpfchenstrahl. Dies verhindert Turbulenzen an der Abrisskante, die zu Beschichtungsmaterial-Spritzern oder - Rückspritzern führen könnten.

Die Erfindung wird nachfolgend anhand der in den Figuren vereinfacht dargestellten konkreten Ausführungsbeispiele und der zugehörigen Beschreibung näher erläutert. Dabei zeigen
- Fig. 1: einen Ausschnitt aus einer Ausführungsform eines gattungsgemäßen Rotationszerstäubers;
- Fig. 2: einen Ausschnitt aus einer Ausführungsform eines erfindungsgemäßen Rotationszerstäubers;
- Fig. 3: einen Glockenkörper eines erfindungsgemäßen Rotationszerstäubers mit Leitelement;
- Fig. 4: einen Zerstäuberstrahlen (a) eines erfindungsgemäßen Rotationszerstäubers; (b) eines herkömmlichen Rotationszerstäubers.

Fig. 1 zeigt eine Ausführungsform eines gattungsgemäßen Rotationszerstäubers. Schematisch dargestellt ist ein Ausschnitt aus einem Querschnitt durch einen gattungsgemäßen Rotationszerstäuber. Der Rotationszerstäuber weist einen rotationssymmetrischen Glockenkörper (1) mit Nabenteil (2) zum Verbinden mit einem Antriebsmotor (nicht dargestellt) auf, ein Mantelteil (3) zum Absprühen eines Beschichtungsmaterials in Form eines Sprays und einen Übergang (4) zwischen Nabenteil (2) und Mantelteil (3). Ferner ist die Rotationsachse (5) verdeutlicht. Die Absprührichtung wird durch den Pfeil (6) veranschaulicht. Fig. 1 zeigt ferner einen Teil eines Lenkgasrings (7), der um das Nabenteil (2) symmetrisch angeordnet ist. Das Mantelteil (3) weist eine in Absprührichtung (6) divergierende Außenfläche (8) auf, die sich vom Übergang (4) des Nabenteils (2) über das Mantelteil (3) bis zur Absprühkante (9) erstreckt. Auf die Außenfläche (8) kann ein Antihaftmittel aufgebracht sein (nicht dargestellt).

Der Glockenkörper (1) weist einen Außenspülkanal (10) auf, durch den hindurch ein Spülmittel von einer Zuleitung (nicht dargestellt) im Inneren des Nabenteils (2) auf die Außenfläche (8) geleitet werden kann. Der Außenspülkanal (10) mündet am Übergang (4) auf die Außenfläche (8). Dargestellt ist nur ein Außenspülkanal (10); der Rotationszerstäuber kann jedoch zwei oder mehr Außenspülkanäle (10) aufweisen.

Am Übergang (4) zwischen Nabenteil (2) und Mantelteil (3) weist der Glockenkörper (1) einen Schulterbereich (11) auf, in dem Tangenten (12) zur Außenfläche (8) mit der Absprührichtung (6), die parallel zur Rotationsachse (5) ist, einen Winkel α von etwa 85° einschließen. Der Schulterbereich (11) erstreckt sich ringförmig um das Nabenteil (2).

Der Lenkgasring (7) ist im Wesentlichen rotationssymmetrisch ausgebildet, mit der Rotationsachse (5) als Symmetrieachse. Er weist zwei Düsenkränze auf, die von vierzig inneren Lenkgasdüsen (13) (innerer Düsenkranz) und vierzig äußeren Lenkgasdüsen (13') (äußerer Düsenkranz) gebildet werden, wobei die Lenkgasdüsen (13, 13') eines Düsenkranzes äquidistant auf einem Radius verteilt angeordnet sind. Dargestellt sind aus Gründen der Übersichtlichkeit jedoch nur vier Lenkgasdüsen, von denen nur zwei bezeichnet sind (13, 13'). Die Lenkgasdüsen (13, 13') sind in Absprührichtung (6) ausgerichtet, um aus abgesprühtem Beschichtungsmaterial ein Spray zu Formen. Dabei sind die Lenkgasdüsen (13) des inneren Düsenkranzes so angeordnet, dass ihr Düsenstrahl (14) im Schulterbereich (11) auf das Mantelteil (3) trifft. Die Düsenstrahlen (14') der Lenkgasdüsen (13') des äußeren Düsenkranzes treffen außerhalb des Schulterbereichs (11) auf das Mantelteil (3). Der Übersichtlichkeit halber sind stellvertretend für alle Düsenstrahlen der Lenkgasdüsen (13, 13') nur zwei Düsenstrahlen (14, 14') dargestellt.

Die Außenfläche (8) ist glockenförmig ausgebildet. Dabei grenzt an den Schulterbereich (11) ein Bereich an, in dem das Mantelteil (3) bezüglich der Rotationsachse (5) nach außen gewölbt ist. Daran grenzt ein weiterer Bereich an, in dem sich das Mantelteil (3) konisch nach außen erweitert.

Weitere Details eines Rotationszerstäubers sind dem Fachmann prinzipiell bekannt. Sie sind daher aus Gründen der Übersichtlichkeit nicht dargestellt.

Fig. 2 zeigt eine Ausführungsform der vorliegenden Erfindung. Schematisch dargestellt ist ein Ausschnitt aus einem Querschnitt durch einen erfindungsgemäßen Rotationszerstäuber. Der Rotationszerstäuber ist ähnlich aufgebaut wie der Rotationszerstäuber aus Fig. 1, weist jedoch die folgenden Unterschiede auf: Glockenkörper (1) und Lenkgasring (7) sind einstückig ausgebildet; es sind Außenspülkanäle (10, 10') vorgesehen, die in den inneren Düsenkranz bzw. die inneren Lenkgasdüsen (13) münden, sodass Spülmittel von einer Zuleitung (nicht dargestellt) im Inneren des Nabenteils (2) in die Lenkgasdüsen (13) geleitet werden kann, von wo aus es mit Hilfe des Lenkgasstroms auf die Außenfläche (8) aufgebracht und dort gleichmäßig verteilt werden kann. Dargestellt sind nur zwei Außenspülkanäle (10, 10'), der Rotationszerstäuber kann jedoch mehr Außenspülkanäle aufweisen. Nicht dargestellt sind weitere Außenspülkanäle, die am Übergang (4) zwischen Nabenteil (2) und Mantelteil (3) auf die Außenfläche (8) münden, wie sie bei einer weiteren Ausführungsform der vorliegenden Erfindung vorgesehen sein können.

Fig. 3 zeigt den Rotationszerstäuber aus Fig. 1, der zur Begünstigung der Bildung besonders kleiner Beschichtungsmittel-Tröpfchen ein Leitelement (15) für das Beschichtungsmittel aufweist. Das Leitelement ist entlang der Absprühkante (9) angebracht und in Form von Längsrillen (16) ausgebildet, die in die Absprühkante (9) eingefräst sind. Von den Längsrillen (16) sind siebzehn dargestellt, wobei der Übersichtlichkeit halber nur eine, stellvertretend für alle, mit einem Bezugszeichen versehen ist.

Fig. 4 zeigt einen Vergleich zwischen simulierten Flugbahnen von Beschichtungsmittel-Tröpfchen bei (a) einem erfindungsgemäßen Rotationszerstäuber und (b) einem nicht erfindungsgemäßen Rotationszerstäuber gemäß dem Stand der Technik. Es ist deutlich erkennbar, dass der Lenkluftstrom aus dem Lenkgasring (7) im Falle des erfindungsgemäßen Rotationszerstäubers (a) eng an dem Glockenkörper (1) anliegt und sich dadurch ein sauberer, gut ausgerichteter und gebündelter Zerstäuberstrahl (18) bildet, bei dem nur sehr wenige Beschichtungsmittel-Rückstände wie z.B. Spritzer oder Rückspritzer zu befürchten sind. Dagegen liegt im Falle des nicht erfindungsgemäßen Rotationszerstäubers (b) der Lenkluftstrom unsauber an, sodass sich ein diffuser Zerstäuberstrahl (18) bildet, bei dem viele Beschichtungsmittel-Rückstände, insbesondere aus dem Nebenstrahl (17), zu befürchten sind, die Lösungsmittelaufwendig entfernt werden müssen.

Der vergleich zeigt also, dass bei dem einfach konstruierten Rotationszerstäuber gemäß der Erfindung für die Reinigung der Außenfläche (8) nur wenig Spülmittel eingesetzt werden muss, um ein gutes Reinigungsergebnis zu erzielen.

### Bezugszeichenliste

- 1: Glockenkörper
- 2: Nabenteil
- 3: Mantelteil
- 4: Übergang zwischen Nabenteil und Mantelteil
- 5: Rotationsachse
- 6: Absprührichtung
- 7: Lenkgasring
- 8: Außenfläche des Mantelteils
- 9: Absprühkante
- 10, 10': Außenspülkanäle
- 11: Schulterbereich
- 12: Tangente
- 13, 13': Lenkgasdüsen
- 14, 14': Düsenstrahlen
- 15: Leitelement
- 16: Längsrille
- 17: Nebenstrahl
- 18: Zerstäuberstrahl

## Patentansprüche

1. Rotationszerstäuber mit einem rotationssymmetrischen Glockenkörper (1), der ein Nabenteil (2) zum Verbinden mit einem Antriebsmotor aufweist, sowie ein Mantelteil (3) zum Absprühen eines Beschichtungsmaterials in Form eines Sprays, wobei die Absprührichtung parallel zur Rotationsachse (5) ist, ferner mit einem Lenkgasring (7), der um das Nabenteil (2) symmetrisch zur Rotationsachse (5) angeordnet ist, und der mehrere in Absprührichtung ausgerichtete Lenkgasdüsen (13, 13'), die zumindest einen Düsenkranz bilden, zum Formen des Sprays aufweist, wobei das Mantelteil (3) eine divergierende Außenfläche aufweist, ferner mit wenigstens einem Außenspülkanal (10, 10') zum Leiten eines Spülmittels auf die divergierende Außenfläche, wobei die divergierende Außenfläche am Übergang zwischen Nabenteil (2) und Mantelteil (3) einen Schulterbereich (11) aufweist, der sich ringförmig um das Nabenteil erstreckt, und in dem Tangenten zur Außenfläche mit der Absprührichtung (6) einen Winkel von höchstens 90° einschließen, und die Lenkgasdüsen (13, 13') so angeordnet sind, dass ihr Düsenstrahl innerhalb des Schulterbereichs (11) auf das Mantelteil trifft, **dadurch gekennzeichnet, dass** die divergierende Außenfläche sich vom Übergang zwischen Nabenteil (2) und Mantelteil (3) bis zu einer Absprühkante (9) des Mantelteils erstreckt, wobei der wenigstens eine Außenspülkanal (90, 10') in den zumindest einen Düsenkranz mündet.

2. Rotationszerstäuber nach Anspruch 1, **dadurch gekennzeichnet, dass** zumindest die Düsen des Düsenkranzes mit dem geringsten radialen Abstand zur Nabe (2) so angeordnet sind, dass ihr Düsenstrahl innerhalb des Schulterbereichs (11) auf das Mantelteil (3) trifft.

3. Rotationszerstäuber nach Anspruch 2, **dadurch gekennzeichnet, dass** der Lenkgasring (7) zumindest einen weiteren, äußeren Düsenkranz aufweist, dessen Düsen einen größeren radialen Abstand zur Nabe (2) haben als die Düsen des inneren Düsenkranzes und wobei deren Düsenstrahl außerhalb des Schulterbereichs (11) auf das Mantelteil (3) trifft.

4. Rotationszerstäuber nach einem der Ansprüche 1 bis 3, **dadurch gekennzeichnet, dass** der Lenkgasring (7) einstückig mit dem Glockenkörper (1) ausgebildet ist.

5. Rotationszerstäuber nach einem der Ansprüche 1 bis 4, **dadurch gekennzeichnet, dass** Tangenten zur Außenfläche im Schulterbereich (11) mit der Absprührichtung einen Winkel von 70 bis 90° einschließen.

6. Rotationszerstäuber nach einem der Ansprüche 1 bis 5, **dadurch gekennzeichnet, dass** die Außenfläche des Mantelteils (3) glockenförmig ausgebildet ist.

7. Rotationszerstäuber nach einem der Ansprüche 1 bis 6, **dadurch gekennzeichnet, dass** an den Schulterbereich (11) ein bezüglich der Rotationsachse (5) nach außen gewölbter Bereich angrenzt.

8. Rotationszerstäuber nach einem der Ansprüche 1 bis 7, **dadurch gekennzeichnet, dass** der Glockenkörper (1) wenigstens teilweise eine Beschichtung mit einem Antihaftmittel aufweist.

9. Rotationszerstäuber nach Anspruch 8, **dadurch gekennzeichnet, dass** es sich bei dem Antihaftmittel um eine Nanoteilchen enthaltende Zusammensetzung handelt,

10. Rotationszerstäuber nach einem der Ansprüche 1 bis 9, **dadurch gekennzeichnet, dass** der wenigstens eine Außenspülkanal (10, 10') am Übergang zwischen Nabenteil (2) und Mantelteil (3) auf die Außenfläche mündet.

11. Rotationszerstäuber nach Anspruch 10, **dadurch gekennzeichnet, dass** wenigstens zwei Außenspülkanäle (10, 10') vorgesehen sind,

12. Rotationszerstäuber nach einem der Ansprüche 1 bis 9, **dadurch gekennzeichnet, dass** wenigstens zwei Außenspülkanäle (10, 10') vorgesehen sind, von denen wenigstens ein erster am Übergang zwischen Nabenteil (2) und Mantelteil (3) auf die Außenfläche mündet und wenigstens ein zweiter in zumindest einen Düsenkranz mündet.

13. Rotationszerstäuber nach Anspruch 12, **dadurch gekennzeichnet, dass** wenigstens zwei erste Außenspülkanäle vorgesehen sind.

14. Rotationszerstäuber nach einem der Ansprüche 1 bis 13, **dadurch gekennzeichnet, dass** die Absprühkante (9) wenigstens ein Leitelement für das Beschichtungsmaterial aufweist.

15. Rotationszerstäuber nach Anspruch 14, **dadurch gekennzeichnet, dass** das wenigstens eine Leitelement (15) als Rillen ausgebildet ist.

16. Rotationszerstäuber nach Anspruch 15, **dadurch gekennzeichnet, dass** die Rillen bezüglich der Rotationsachse radial ausgerichtet sind, in oder entgegen der Rotationsrichtung geneigt sind oder als Kreuzrillen ausgebildet sind.

## Claims

1. A rotary atomizer with a rotationally symmetrical bell body (1) that features a hub part (2) for producing a connection with a driving motor, as well as a shell part (3) for ejecting a coating material in the form of a spray, wherein the ejecting direction extends parallel to the rotational axis (5), with a steering gas ring (7) that is arranged around the hub part (2) symmetric to the rotational axis (5) and features several steering gas nozzles (13, 13') that are aligned in the ejecting direction and form at least one nozzle collar in order to produce the spray, wherein the shell part (3) features a diverging outer surface, and with at least one outer rinsing channel (10, 10') for guiding a rinsing medium onto the diverging outer surface, wherein the diverging outer surface features a shoulder region (11) at the transition between the hub part (2) and the shell part (3), wherein this shoulder region extends annularly around the hub part and tangents on the outer surface include an angle of no more than 90° with the ejecting direction (6) in said shoulder region, and wherein the steering gas nozzles (13, 13') are arranged in such a way that their jet impacts on the shell part within the shoulder region (11), **characterized in that** the diverging outer surface extends from the transition between the hub part (2) and the shell part (3) up to an ejecting edge (9) of the shell part, wherein the at least one outer rinsing channel (10, 10') leads into the at least one nozzle collar.

2. The rotary atomizer according to Claim 1, **characterized in that** at least the nozzles of the nozzle collar with the smallest radial distance from the hub (2) are arranged in such a way that their jet impacts on the shell part (3) within the shoulder region (11).

3. The rotary atomizer according to Claim 2, **characterized in that** the steering gas ring (7) features at least one additional outer nozzle collar, the nozzles of which are arranged at a greater radial distance from the hub (2) than the nozzles of the inner nozzle collar and the jets of which impact on the shell part (3) outside the shoulder region (11).

4. The rotary atomizer according to one of Claims 1 to 3, **characterized in that** the steering gas ring (7) is realized in one piece with the bell body (1).

5. The rotary atomizer according to one of Claims 1 to 4, **characterized in that** tangents on the outer surface include an angle between 70 and 90° with the ejecting direction in the shoulder region (11).

6. The rotary atomizer according to one of Claims 1 to 5, **characterized in that** the outer surface of the shell part (3) is realized in a bell-shaped fashion.

7. The rotary atomizer according to one of Claims 1 to 6, **characterized in that** a region that is curved outward referred to the rotational axis (5) borders on the shoulder region (11).

8. The rotary atomizer according to one of Claims 1 to 7, **characterized in that** at least sections of the bell body (1) feature a non-stick coating.

9. The rotary atomizer according to Claim 8, **characterized in that** the non-stick coating consists of a composition that contains nanoparticles.

10. The rotary atomizer according to one of Claims 1 to 9, **characterized in that** the at least one outer rinsing channel (10, 10') leads onto the outer surface at the transition between the hub part (2) and the shell part (3) .

11. The rotary atomizer according to Claim 10, **characterized in that** at least two outer rinsing channels (10, 10') are provided.

12. The rotary atomizer according to one of Claims 1 to 9, **characterized in that** at least two outer rinsing channels (10, 10') are provided, wherein at least one first outer rinsing channel leads onto the outer surface at the transition between the hub part (2) and the shell part (3) and at least one second outer rinsing channel leads into at least one nozzle collar.

13. The rotary atomizer according to Claim 12, **characterized in that** at least two first outer rinsing channels are provided.

14. The rotary atomizer according to one of Claims 1 to 13, **characterized in that** the ejecting edge (9) features at least one guide element for the coating material.

15. The rotary atomizer according to Claim 14, **characterized in that** the at least one guide element (15) is realized in the form of grooves.

16. The rotary atomizer according to Claim 15, **characterized in that** the grooves are aligned radially referred to the rotational axis, inclined in or opposite to the rotating direction or realized in the form of cross-grooves.

## Revendications

1. Pulvérisateur rotatif comprenant un corps de cloche (1) à symétrie de rotation, qui présente une partie de moyeu (2) pour la liaison avec un moteur d'entraînement, et une partie d'enveloppe (3) pour la pulvérisation d'un matériau de revêtement sous la forme d'un spray, la direction de pulvérisation étant parallèle à l'axe de rotation (5), comprenant également une bague pour gaz directeur (7), qui est disposée autour de la partie de moyeu (2) symétriquement à l'axe de rotation (5), et qui comporte plusieurs buses de gaz directeur (13, 13') orientées dans le sens de pulvérisation, qui forment au moins une couronne de buses, pour la formation du spray, la partie d'enveloppe (3) présentant une surface extérieure divergente, comprenant également au moins un canal de rinçage extérieur (10, 10') pour le guidage d'un agent de rinçage sur la surface extérieure divergente, la surface extérieure divergente présentant sur la transition entre la partie de moyeu (2) et la partie d'enveloppe (3) une zone d'épaulement (11) qui s'étend en forme de bague autour de la partie de moyeu, et formant un angle de 90° maximum dans la tangente à la surface extérieure avec la direction de pulvérisation (6), et les buses de gaz directeur (13, 13') étant disposées de telle sorte que leur jet de buse arrive à l'intérieur de la zone d'épaulement (11) sur la partie d'enveloppe, **caractérisé en ce que** la surface extérieure divergente s'étend depuis la transition entre la partie de moyeu (2) et la partie d'enveloppe (3) jusqu'à une arête de pulvérisation (9) de la partie d'enveloppe, le au moins un canal de rinçage extérieur (10, 10') débouchant dans la au moins une couronne de buses.

2. Pulvérisateur rotatif selon la revendication 1, **caractérisé en ce qu'**au moins les buses de la couronne de buses sont disposées avec la plus faible distance radiale au moyeu (2) de telle sorte que leur jet de buse arrive à l'intérieur de la zone d'épaulement (11) sur la partie d'enveloppe (3).

3. Pulvérisateur rotatif selon la revendication 2, **caractérisé en ce que** la bague de gaz directeur (7) comporte au moins une autre couronne de buses extérieure dont les buses ont un distance radiale au moyeu (2) plus grande que les buses de la couronne de buses intérieure et leur jet de buse arrivant à l'extérieur de la zone d'épaulement (11) sur la partie d'enveloppe (3).

4. Pulvérisateur rotatif selon l'une quelconque des revendications 1 à 3, **caractérisé en ce que** la bague de gaz directeur (7) est conçue d'une seule pièce avec le corps en cloche (1).

5. Pulvérisateur rotatif selon l'une quelconque des revendications 1 à 4, **caractérisé en ce que** des tangentes à la surface extérieure forment un angle de 70 à 90° dans la zone d'épaulement (11) avec la direction de pulvérisation.

6. Pulvérisateur rotatif selon l'une quelconque des revendications 1 à 5, **caractérisé en ce que** la surface extérieure de la partie d'enveloppe (3) est conçue en forme de cloche.

7. Pulvérisateur rotatif selon l'une quelconque des revendications 1 à 6, **caractérisé en ce qu'**une zone incurvée vers l'extérieur par rapport à l'axe de rotation (5) est contiguë à la zone d'épaulement (11).

8. Pulvérisateur rotatif selon l'une quelconque des revendications 1 à 7, **caractérisé en ce que** le corps en cloche (1) présente au moins en partie un revêtement avec un agent antiadhésif.

9. Pulvérisateur rotatif selon la revendication 8, **caractérisé en ce que**, en ce qui concerne l'agent antiadhésif, il s'agit d'une composition contenant des nanoparticules.

10. Pulvérisateur rotatif selon l'une quelconque des revendications 1 à 9, **caractérisé en ce que** le au moins un canal de rinçage extérieur (10, 10') débouche sur la surface extérieure à la transition entre la partie de moyeu (2) et la partie d'enveloppe (3).

11. Pulvérisateur rotatif selon la revendication 10, **caractérisé en ce qu'**au moins deux canaux de rinçage extérieurs (10, 10') sont prévus.

12. Pulvérisateur rotatif selon l'une quelconque des revendications 1 à 9, **caractérisé en ce qu'**au moins deux canaux de rinçage extérieurs (10, 10') sont prévus, dont au moins un premier débouche sur la surface extérieure sur la transition entre la partie de moyeu (2) et la partie d'enveloppe (3) et au moins un second débouche dans au moins une couronne de buses.

13. Pulvérisateur rotatif selon la revendication 12, **caractérisé en ce qu'**il est prévu au moins deux premiers canaux de rinçage extérieurs.

14. Pulvérisateur rotatif selon l'une quelconque des revendications 1 à 13, **caractérisé en ce que** l'arête de pulvérisation (9) présente au moins un élément de guidage pour le matériau de revêtement.

15. Pulvérisateur rotatif selon la revendication 14, **caractérisé en ce que** le au moins un élément de guidage (15) est conçu sous forme de rainures.

16. Pulvérisateur rotatif selon la revendication 15, **caractérisé en ce que** les rainures sont orientées radialement par rapport à l'axe de rotation, sont inclinées dans le sens de rotation ou dans le sens contraire au sens de rotation ou sont conçus sous forme de rainures croisées.
